# EUROPÄISCHE PATENTSCHRIFT

(11) **EP 0 439 574 B1**
(45) Veröffentlichungstag und Bekanntmachung des Hinweises auf die Patenterteilung: **29.09.1993**
(21) Anmeldenummer: 90911997.6
(22) Anmeldetag: 17.08.1990
(51) Int. Cl.: B61F 3/04, B61F 5/44, B61D 13/00

(54) **ANGETRIEBENES FAHRWERK MIT LENKBAREN EINZELLAUFWERKEN**
DRIVEN RUNNING GEAR WITH STEERABLE INDIVIDUAL UNITS
CHASSIS ENTRAINE A APPAREILS DE ROULEMENT INDIVIDUELS MAN UVRABLES

(30) Priorität: 21.08.1989 CH 3042/89
(43) Veröffentlichungstag der Anmeldung: 07.08.1991
(73) Patentinhaber: SIG Schweizerische Industrie-Gesellschaft, 8212 Neuhausen am Rheinfall (CH)
(72) Erfinder: VAN EEUWIJK, Willy Dipl.-Ing., CH-4133 Pratteln (CH); HARSY, Gabor Dipl.-Ing., CH-8212 Neuhausen am Rheinfall (CH)
(74) Vertreter: Troesch Scheidegger Werner AG
(86) Internationale Anmeldenummer: CH9000195
(87) Internationale Veröffentlichungsnummer: WO9102673

(56) Entgegenhaltungen:
- EP-A- 0 144 821
- WO-A-87/05873
- CH-A- 427 889
- DE-B- 1 096 399
- GB-A- 949 327
- US-A- 2 921 539

## Beschreibung

Die Erfindung betrifft ein angetriebenes Fahrwerk mit zwei untereinander verbundenen und gegenseitig lenkbaren Einzellaufwerken für Niederflur-Schienenfahrzeuge, insbesondere für Gelenkfahrzeuge die aus mindestens zwei, gelenkig miteinander verbundenen Kastenteilen bestehen, bei denen ein Lenkgestänge zur kurvenradialen Einstellung der Einzellaufwerke den Knickwinkel der Kastenteile auf das Fahrwerk überträgt.

Bequeme Einstiegverhältnisse und ein daraus resultierender niederer Fahrzeugboden, der sich stufenlos über die ganze Fahrzeuglänge erstrecken sollte, sind einige der wesentlichen Forderungen, die seitens der Fahrgäste an den Komfort heutiger schienengebundener Fahrzeuge, insbesondere des Stadtuerkehrs gestellt werden.
Zudem ist aus der Sicht des Betreibers ein stabiler Geradeauslauf und ein verschleissarmer Kurvenlauf gefordert, wobei letzterer eng einhergeht mit dem Eliminieren des als störend empfundenen Kurvenquietschens.

Weitere Ziele sind Leichtbau und die Verringerung der Anlagekosten, beispielsweise durch Reduktion der Achszahlen bei gleichem Fassungsvermögen der Fahrzeuge.

Bereits sehr früh hat man gemäss dem Stand der Technik versucht, bei derartigen Leichtbau-Gelenkfahrzeugen auf Drehgestelle zu verzichten, welche durch ihre zentrale Belastung schwere Drehgestellrahmen bedingen.

Bekannte ältere Ausführungen bedienen sich hierzu entweder der sogenannten Vereinslenkachse oder sehen ein achsfreies Kastenteil vor welches die beiden achsgestützten Kastenteile gelenkig miteinander verbindet.

In den meisten Fällen tritt bei diesen Lösungen infolge des vorhandenen Spiels in den Achslagerführungen und der Lenkung, sowie der teilweise fehlenden Dämpfung, eine schlingernde Eigenbewegung in Form einer sinusartigen Drehbewegung um die Hochachse auf, die ein unruhiges Laufen der Fahrzeuge hervorruft.

In jüngster Zeit ist mit der europäischen Anmeldung EP-(A2) 0 263 793 ein Fahrwerk bekannt geworden, welches als motorisiertes zweiachsiges Drehgestell konzipiert, durch seine niedere, achsgekröpfte Bauart der Verwendung unterhalb eines zentralen Kastenteils oder des Gelenks von niederflurigen Schienenfahrzeugen mit zwei oder mehreren gelenkigen Kastenteilen entgegenkommt.

Hierzu sind jeweils zwei Losräder mit einer unterhalb deren Achsmittelpunkten angeordneten Achsbrücke verbunden, die ansonsten im wesentlichen L-förmig ausgebildet ist und jeweils am Ende ihres langträgerartigen Schenkels drehsymmetrisch mit einer gegengleichen, das zweite Losradpaar tragenden Achsbrücke in Vertikalrichtung gelenkig zu einem unabgefederten Drehgestellrahmen verhängt ist. Die Achsbrücken dienen in ihrer Mitte der Aufnahme je einer zentralen Luftfeder, welche beide an ihrer Oberseite ein mehrteiliges Drehgelenk besitzen. In diesem stützen sich, um die Vertikalachse ausschwenkbar, sowohl die beiden nach aussen hin gerichteten End-Kastenteile, als auch ein die beiden Luftfedern verbindender und einem mittleren Kastenteil dienender Untergestell-Tragrahmen ab, welcher in Längsrichtung über Lenker an den Achsbrücken angelenkt ist.

Die Antriebsausrüstung besteht aus je einem zwischen beiden Losradpaaren längsliegenden und am unabgefederten Drehgestellrahmen elastisch gelagerten Motor mit beidseitigem Abtrieb auf die Losräder, wobei die Kraftübertragung mittels Gelenkwellen auf Kegelradgetriebe mit Stirnradvorgelege erfolgt, die aussen auf den Achsstummeln angeordnet sind. Die Bremsausrüstung, bestehend aus Klotz- und Magnetschienenbremse ist ebenfalls am unabgefederten Drehgestellrahmen aufgehängt.

Die Nachteile liegen im wesentlichen darin, dass sich die gezeigte Lösung an der Bauart eines Drehgestells orientiert, bei dem weder eine kurvenabhängige Steuerung durch mindestens einen der Kastenteile vorgesehen ist, noch eine radiale Einstellbarkeit der Räder bei Kurvenfahrt möglich ist. Ausserdem ist der dort offenbarte Drehgestellrahmen samt allen gewichtigen Anbauteilen, wie Motoren und Bremsen zur unabgefederten Drehgestellmasse zu zählen.

Weiter ist mit der internationalen Anmeldung WO - 85 / 05 602 eine Lösung bekannt, bei der zwei Losrad-Einzellaufwerke mit ihren integrierten, starren Kurzkupplungsteilen lösbar miteinander verbunden sind und auf diese Weise ein vierrädriges, unmotorisiertes Laufwerk bilden, das durch seine niedere, achsgekröpfte Bauart der Verwendung unterhalb oder benachbart zu einer Gelenkpartie von niederflurigen Schienenfahrzeugen mit mindestens zwei Kastenteilen, entgegenkommt.

Hierzu sind jeweils zwei Losräder mit einer unterhalb deren Achsmittelpunkten angeordneten Achsbrücke verbunden, die ansonsten einen starren Kupplungsteil aufweist und mit diesem längsverschiebbar das starre Kupplungsteil einer spiegelsymmetrisch gegengleichen, das zweite Losradpaar tragenden Achsbrücke umfasst. Die Achsbrücken dienen in ihrer Mitte zur Aufnahme je einer zentralen Luftfeder, die an ihrer Unterseite drehbar auf einem Kugeldrehkranz angeordnet sind und an ihrer Oberseite die jeweiligen End-Kastenteile über Stützarme mittels einem ringförmigen Support tragen, der ein kombiniertes Axial-/Radiallager aufweist, in das der Drehzapfen des Gelenkfussbodenteils eingreift. Die ringförmigen Supporte beider End-Kastenteile sind über eine Stangenkupplung miteinander verbunden, welche in Längsrichtung über Lenker an den beiden starr an den Achsbrücken angeordneten, teleskopisch ineinanderschiebbaren Kupplungsteilen angelenkt sind. Weiter sind die End-Kastenteile über Wankstützen mit den Achsbrücken verbunden.

Die Bremsausrüstung besteht aus aussenliegenden Scheibenbremsen, deren Bremsscheiben auf den Achsstummeln angeordnet sind, wobei die Bremsbetätigungsteile unabgefedert an einem Support der Achsbrücke aufgehängt sind.

Aus der CH-A- 427 889 ist ferner ein mehrteiliges Schienenfahrzeug bekannt geworden, welches ein angetriebenes Fahrwerk mit mindestens zwei gelenkig miteinander verbundenen Kastenteilen aufweist, wobei zwei mit Lenkmitteln ausgestattete Einzellaufwerke um ihre Horizontalachse verschwenkbar miteinander verbunden sind.

Die Nachteile liegen im wesentlichen darin, dass bei den gezeigten Lösungen weder eine kurvenabhängige Steuerung durch mindestens einen der Kastenteile vorgesehen ist, noch eine radiale Einstellbarkeit der Räder bei Kurvenfahrt möglich ist und ausserdem die gezeigte Bremsanlage zur unabgefederten Masse zählt.

Ein weiterer Nachteil besteht darin, dass die Fussbodenhöhe im Bereich der (motorisierten) Enddrehgestelle mit quer zur Fahrtrichtung angeordneten Stufen angehoben wird.

Durch die Nachteile der zum Stand der Technik aufgezeigten Lösungen werden nicht nur der Rad/Schiene-Verschleiss ungünstig beeinflusst, sowie das Kurvenquietschen nicht behoben, vielmehr werden auch alle Beschleunigungen vom Rad/Schiene-Kontakt her direkt und ungefedert in tragende Bauteile sowie deren Anbauten geleitet, was dort bekanntermassen zu unerwünscht hohen Beanspruchungen führt. Anrisse oder gar der Bruch von tragenden Bauteilen sind die Folge. Durch sich lösende Schraubverbindungen gehen nicht selten funktionswichtige Einzelzeile auf der Fahrt verloren. Dies gefährdet die Sicherheit und/oder die Funktionstüchtigkeit derart, dass es schliesslich zum zwangsweisen Ausfall des Fahrzeuges kommt.

Hier will die vorliegende Erfindung Abhilfe leisten.

Sie bezweckt daher die Schaffung eines einfachen und leichten angetriebenen Fahrwerks mit geringem unabgefedertem Massenanteil für niederflurige Schienenfahrzeuge, insbesondere für Gelenkfahrzeuge. bei denen mindestens zwei achsgestützte Kastenteile gelenkig miteinander verbunden sind und der Knickwinkel der Kastenteile zur kurvenradialen Einstellung der Radpaare auf das Fahrwerk benützt wird.

Erfindungsgemäss ist ein solches angetriebenes Fahrwerk dadurch gekennzeichnet, dass zwei gegenseitig lenkbare Einzellaufwerke einer niederen, achsgekröpften Bauart untereinander verbunden sind und den jeweiligen Kastenteil eines, aus mindestens zwei Kastenteilen bestehenden, niederflurigen Gelenkfahrzeuges tragen und über an diesem Kastenteil aufgehängte Motoren und Reduktionsgetriebe das Gelenkfahrzeug beschleunigen bzw. über dort aufgehängte Bremsen verzögern, wobei ein Lenkgestänge mit einer entsprechenden Uebersetzung zur kurvenradialen Einstellung der Einzellaufwerke den Knickwinkel der Kastenteile auf das Fahrwerk überträgt.

Hierdurch wird bei Kurvenfahrt der sich zwischen einem in Fahrtrichtung führenden Kastenteil, unter dem sich ein erfindungsgemässes Fahrwerk befindet und einem nachfolgenden, beispielsweise ebenfalls achsgestützten Kastenteil einstellende Knickwinkel auf die lenkbaren Einzellaufwerke übertragen, so dass sich die gewünschte kurvenradiale Einstellung der Radpaare ergibt. Gleichermassen kann der Abgriff des sich bei Kurvenfahrt ergebenden Knickwinkels auch zwischen zwei, gelenkig durch ein achsfreies Kastenteil miteinander verbundenen achsgestützten Kastenteilen erfolgen, unter welchen sich wiederum jeweils ein erfindungsgemässes Fahrwerk befindet.

Gegenüber vergleichbaren Gelenkfahrzeugen, die mit bekannten Drehgestellen ausgerüstet sind, ergibt sich so eine Verringerung der Anzahl von Fahr- und Laufwerken, was einhergeht mit einer wesentlichen Gewichtsreduktion und in der Folge eine Kostensenkung für Anschaffung und Unterhalt darstellt. Diese Tendenz wird durch die einfache und leichte Bauart des erfindungsgemässen Fahrwerks noch verstärkt. Hierzu tragen sowohl die kurvenradial einstellbaren Einzellaufwerke, wie auch die am achsgestützten Kastenteil aufgehängte Antriebs- und Bremsausrüstung bei.

Weitere Ausführungsformen des erfindungsgemässen Fahrwerks erlauben überdies eine zweistufige Abfederung der lenkbaren Einzellaufwerke, womit die unabgefederten Massen auf ein Minimum reduziert werden.

Vorteile der erfindungsgemässen Lösung sind ferner:
- Die biegesteife Verbindung der beiden lenkbaren Einzellaufwerke ist verwindungsweich und erfüllt somit alle Bedingungen an die Entgleisungssicherheit im Hinblick auf ungleichmässe Raddrücke bzw. Radlaständerungen infolge Kurvenfahrt bei Gleisverwindungen.
- Durch die spezielle, gleichzeitig der Kastenabstützung dienende Ausgestaltung der Verbindung beider Einzellaufwerke wird die Ausdrehbewegung bei Kurvenfahrt von der Kastenfederung ferngehalten und so der Ausdrehwiderstand auf ein Minimum reduziert.
- Die Abstützung des Kastenteils erfolgt auf einer breiten Basis, so dass auf zusätzliche Wankstabilisatoren verzichtet werden kann.
- Reaktionskräfte aus Antrieb und Bremse, sowie Raddurchmesserunterschiede werden vom System aufgenommen und lassen beispielsweise die kurvenradiale Einstellbarkeit unbeeinflusst.
- Für die gegenseitige kurvenradiale Steuerung der beiden miteinander verbundenen Einzeilaufwerke können wahlweise die verschiedensten, an sich bekannten Lenkgestänge angewendet werden.

Die Erfindung wird beispielsweise anhand der folgenden Figuren erläutert:

Es zeigen:
- Fig. 1: ein beidseitig angetriebenes Fahrwerk mit Einzelrad-Einzellaufwerken in Draufsicht
- Fig. 2: eine Seitenansicht des Fahrwerks gemäss Figur 1
- Fig. 3: eine Vorderansicht des Fahrwerks gemäss Figur 1
- Fig. 4: ein einseitig angetriebenes Fahrwerk mit Einachs-Einzellaufwerken in Draufsicht
- Fig. 5: eine Seitenansicht des Fahrwerks gemäss Figur 4
- Fig. 6: eine Vorderansicht des Fahrwerks gemäss Figur 4
- Fig. 7: ein angetriebenes Fahrwerk gemäss Schnittlinie VII-VII der Figur 3, jedoch mit zweistufiger Abfederung
- Fig. 8: eine weitere Ausführungsform einer zweistufigen Abfederung für ein angetriebenes Fahrwerk gemäss Schnittlinie VIII-VIII der Figur 6
- Fig. 9: ein einseitig angetriebenes Fahrwerk mit Einzelrad-Einzellaufwerken gemäss Figur 4 und einer Variante der Kurvensteuerung in Draufsicht.

Ein in den Figuren 1 bis 3 dargestelltes angetriebenes Fahrwerk 1 besteht aus zwei gegenseitig lenkbaren, im Wesentlichen baugleichen Einzelrad-Einzellaufwerken 2,2', welche durch ein ihre Achsdistanz festlegendes, sowie die Antriebs- und Bremskräfte aufnehmendes biegesteifes und verwindungsweiches Verbindungsglied 3 nicht trennbar miteinander verbunden sind.

Im vorliegenden Ausführungsbeispiel ist jedes Einzellaufwerk 2,2' an allen seinen äusseren Eckpunkten mit vier, unterhalb der Achsmitte liegenden Tragarmen 4,4' zur Aufnahme eines gemeinsamen niederflurigen Kastenteils versehen.

Die Abstützung des Kastenteils erfolgt, einstufig gefedert, radaussenseitig auf einer sehr grossen Basis auf den an den Enden des Verbindungsgliedes 3 H-förmig ausgebildeten Tragarmen 4,4'. Insgesamt acht, auf den quergerichteten Tragarmen 4,4' angeordnete Federmittel 5,5', ermöglichen eine vertikale Einfederung und horizontale Querfederung des Kastenteils und werden beispielsweise pro Federpaar von einem Vertikaldämpfer 6,6' gedämpft.

Für die Ausdrehbewegung infolge Kurvenfahrt weist jedes Einzellaufwerk 2,2' vorzugsweise einen an sich bekannten Kugeldrehkranz 7,7' auf, welcher auf einer nach unten hin durchgekröpften, die beiden innengelagerten Einzelräder 8,8' miteinander verbindenden Radbrücke 9,9' grossflächig aufliegt und so ein horizontales Verkippen der Radbrücke 9,9' im Einzellaufwerk 2,2' verunmöglicht.

Durch die beschriebene Anordnung eines Kugeldrehkranzes 7,7' und insbesondere durch die spezielle Ausgestaltung des Verbindungesgliedes 3 für die gleichzeitige Kastenabstützung wird die Ausdrehbewegung bei Kurvenfahrt von den Federmitteln 5,5' ferngehalten. Dadurch werden diese lediglich vertikal und horizontal-quer beansprucht und bleiben bei Kurvenfahrt in einer bezüglich ihrer Traghöhe und vertikalen Stellung unveränderten Lage. Ein Einsinken des Kastenteils bei engen Kurven, wie es von flexi-beanspruchten Federn her bekannt ist, wird dadurch vermieden.

Hierdurch werden der Ausdrehwiderstand der Einzellaufwerke 2,2' auf ein Minimum reduziert und deren leichtere kurvenradiale Einstellung ermöglicht.

Zur kurvenradialen Einstellung der Einzellaufwerke 2,2' wird zunächst der Knickwinkel zwischen zwei benachbarten und gelenkig miteinander verbundenen Kastenteilen über eine in Fahrtrichtung angeordnete Lenkstange 11 auf einen. stirnseitig am Einzellaufwerk 2 in der Längsmittelebenen 10 mit einem Drehlager 17 gelagerten Winkelhebel 12 übertragen und somit quer zur Fahrtrichtung auf einen Lenker 13 umgelenkt, der an einem einseitig an der Radbrücke 9 befindlichen Fortsatz 14 angreift. Für die gegenseitige Lenkung der Einzellaufwerke 2,2' besitzt jede Radbrücke 9,9' einen ausserhalb der Längsmittelebenen 10 liegenden deichselartigen Fortsatz 15,15', welche drehsymmetrisch einander zugewendet mit einer Lenkstange 16 in den Gelenkpunkten 18 miteinander verbunden sind.

Die Längsmitnahme zwischen Kastenteil und Fahrwerk geschieht vorzugsweise über zwei am Einzellaufwerk 2 in Gelenkpunkten 18 gelagerten, beispielsweise beidseits der Längsmittelebenen 10 parallel angeordneten Längslenkern 19.

Durch die gezeigte Motorisierung werden die beiden in zuvor beschriebender Weise miteinander verbundenen Einzellaufwerke 2,2' zu einem angetriebenen Fahrwerk 1.

Hierzu ist beispielsweise an jeder Fahrwerkslangsseite ein Antriebsmotor 21,21' samt Reduktionsgetrieben 22,22', sowie auf dessen Abtriebsseite befindliche Bremsscheiben 23,23' samt den zugehörigen Bremsbetätigungen 24,24' am gefederten Kastenteil aufgehängt.

Die Kraftübertragung erfolgt von dort aus beidseitig mittels ausziehbarer Gelenkwellen 25,25', auf die jeweils radaussenseitig auf den-Achsstummeln der Einzelräder 8,8', angeordneten Kegelradgetriebe 26,26'.

In den Figuren 4 bis 6 ist als weitere bevorzugte Ausführungsform ein besonders leichtes erfindungsgemässes Fahrwerk 51 dargestellt, das aus zwei gegenseitig lenkbaren, im Wesentlichen baugleichen Einachs-Einzellaufwerken 52,52' besteht, welche durch ein, ihre Achsdistanz festlegendes, sowie die Antriebs- und Bremskräfte aufnehmendes biegesteifes und verwindungsweiches Verbindungsglied 3 nicht trennbar miteinander verbunden sind.

Im vorliegenden Ausführungsbeispiel ist jedes Einzellaufwerk 52,52' an seinen äusseren Eckpunkten mit zwei, unterhalb der Achsmitte liegenden Tragarmen 4,4' zur Aufnahme eines gemeinsamen niederflurigen Kastenteils versehen.

Die Abstützung des Kastenteils erfolgt, einstufig gefedert, radaussenseitig auf einer sehr grossen Basis auf den an den Enden des Verbindungsgliedes 3 T-förmig ausgebildeten Tragarmen 4,4'. Insgesamt vier, auf den quergerichteten Tragarmen 4,4' angeordnete Federmittel 5,5' ermöglichen eine vertikale Einfederung und horizontale Querfederung des Kastenteils und werden beispielsweise pro Feder von einem nicht dargestellten Vertikaldämpfer 6,6' gedämpft.

Für die Ausdrehbewegung infolge Kurvenfahrt weist jedes Einzellaufwerk 52,52' vorzugsweise einen an sich bekannten Kugeldrehkranz 7,7' auf, welcher auf einem beidseitig parallel zu einer Achse 56,56' geführten, die Innenlagerung 70,70' des Radsatzes 58,58' beinhaltenden Achsrahmens 59,59' grossflächig aufliegt und so ein horizontales Verkippen des Achsrahmens 59,59' im Einzellaufwerk 52,52' verunmöglicht.

Durch die beschriebene Anordnung eines Kugeldrehkranzes 7,7' und insbesondere durch die spezielle Ausgestaltung des Verbindungesgliedes 3 für die gleichzeitige Kastenabstützung wird die Ausdrehbewegung bei Kurvenfahrt von den Federmitteln 5,5' ferngehalten.

Dadurch werden diese lediglich vertikal und horizontal-quer beansprucht und bleiben bei Kurvenfahrt in einer bezüglich ihrer Traghöhe und vertikalen Stellung unveränderten Lage. Ein Einsinken des Kastenteils bei engen Kurven, wie es von flexi-beanspruchten Federn her bekannt ist, wird dadurch vermieden.

Hierdurch werden der Ausdrehwirderstand der Einzellaufwerke 2,2' auf ein Minimum reduziert und deren leichtere kurvenradiale Einstellung ermöglicht.

Die Längsmitnahme und die kurvenradiale Einstellung der Einzellaufwerke 52,52' erfolgt in gleicher Weise wie bereits unter den Figuren 1 bis 3 beschrieben. Für die gegenseitige Lenkung der Einzellaufwerke 52,52' ist an jedem Achsrahmen 59,59' gegeneinander diagonal versetzt ein Gelenkpunkt 18 vorgesehen, welche beide durch mindestens eine, unterhalb des Verbindungsgliedes 3 schräg hindurchgeführte Verbindungsstange 77 verbunden sind.

Durch die gezeigte Motorisierung werden die beiden in beschriebener Weise miteinander verbundenen Einzellaufwerke 52,52' zu einem angetriebenen Fahrwerk 51.

Hierzu ist beispielsweise an einer Fahrwerkslängsseite ein Antriebsmotor 21 samt Reduktionsgetrieben 22, sowie eine auf dessen einer Abtriebsseite befindliche Bremsscheibe 23 samt deren zugehöriger Bremsbetätigung 24 am gefederten Kastenteil aufgehängt.

Die Kraftübertragung erfolgt von dort aus beidseitig mittels ausziehbarer Gelenkwellen 25 auf die einseitig radaussenseitig auf den Radsätzen 58,58' angeordneten Kegelradgetriebe 26,26'.

Durch die erfindungsgemässe Anordnung werden bei beiden zuvor beschriebenen Ausführungsbeispielen die aus Antrieb und Bremse herrührenden Reaktionskräfte, sowie allfällige Raddurchmesserunterschiede vom System aufgenommen, ohne dass hierdurch beispielsweise die kurvenradiale Einstellbarkeit beeinflusst wird.

Gleichzeitig erfüllt die verwindungsweiche Verbindung der beiden Einzellaufwerke alle Bedingungen an die Entgleisungssicherheit im Hinblick auf ungleichmässige Raddrücke, sowie Radlaständerungen infolge Kurvenfahrt bei Gleisverwindungen.

Figur 7 zeigt ein zuvor beschriebenes angetriebenes Fahrwerk 1, jedoch mit einer zweistufigen Abfederung des Kastenteils. Hierbei sind der reinen Vertikalfederung dienende, zusätzliche Federmittel 55,55' zwischen den Radbrücken 9,9' und einem jeweiligen Kugeldrehkranz 7,7' angeordnet.

Eine weitere Möglichkeit für eine zweistufige Abfederung des Kastenteils ist in Figur 8 gezeigt. Hierbei sind die Achsrahmen 59,59' über beidseitig neben der Innenlagerung 70,70' angeordnete, an sich bekannte Federmittel 78,78' abgestützt.

Alternativ können bei einer zweistufigen Abfederung beidseits der Radbrücke 9,9' oder des Achsrahmens 59,59', und für eine möglichst niedere Bauweise, gegenüber diesen in der Höhe verschachtelt angeordnet an sich bekannte Kugeldrehkranz-Segmente vorgesehen sein, welche die Federmittel 55,55' aufnehmen.

Figur 9 zeigt am Beispiel eines zuvor beschriebenen angetriebenen Fahrwerks 51 eine Variante 51' mit einer anderen gegenseitigen Lenkung der Einzellaufwerke 52,52'. Hierbei ist ein Schwenkhebel 66 in einem Lager 17 drehbar am Verbindungsglied 3 auf der halben Achsdistanz gelagert und in seinen Gelenkpunkten 18 über Lenkstangen 79,79' mit den entsprechenden Gelenkpunkten 18 der beiden Achsrahmen 59,59' in der gezeigten Form verbunden.

Die in den Figuren 1 bis 9 gezeigten Ausführungsformen eines angetriebenen Fahrwerks 1, 51,51' können auch die wahlweise Kombination der aufgezeigten Merkmale (z.B. Antrieb, Federung, Lenkung) beinhalten und beziehen sich allesamt auf einen allgemeinen Erfindungsgedanken gemäss dem Wortlaut eines der Ansprüche.

## Patentansprüche

1. Angetriebenes Fahrwerk für Niederflur-Schienenfahrzeuge mit mindestens zwei, gelenkig miteinander verbundenen Kastenteilen, zwei mit Lenkmitteln (15, 15', 16, 77, 66, 79, 79') ausgestatteten Einzellaufwerken (2, 2', 52, 52'), welche um ihre Horizontalachse verschwenkbar sind, dadurch gekennzeichnet, dass ein die Einzellaufwerke miteinander verbindendes Verbindungsglied (3) unterhalb der Achsmitte der Rader (8, 8', 58, 58') angeordnet ist und an seinen Enden quergerichtete Tragarme (4, 4') für die Abstützung eines Kastenteils aufweist, an dem mindestens ein Motor (21) und eine Bremse (23, 24') befestigt sind, die über radaussenseitig an beiden Einzellaufwerken (2, 2', 52, 52') angeordnete Kegelradgetriebe (26, 26') das Fahrwerk (1, 51, 51') antreiben und bremsen.

2. Angetriebenes Fahrwerk nach Anspruch 1, dadurch gekennzeichnet, dass ein Verbindungsglied (3) bezüglich seiner Längsmittelebenen (10) in sich biegesteif und in bezug auf seine quergerichten Tragarme (4, 4') torsionsweich ausgeführt ist.

3. Angetriebenes Fahrwerk nach einem der Ansprüche 1 oder 2, dadurch gekennzeichnet, dass die quergerichteten Tragarme (4, 4') unterhalb der Achsmitte der Räder (8, 8', 58, 58') liegen und diese entweder H-förmig beidseitig oder T-förmig einseitig umgreifen und radaussenseitig auf einer grossen Basis der Abstützung eines Kastenteils dienende Federmittel (5, 5') aufweisen.

4. Angetriebenes Fahrwerk nach einem der Ansprüche 1-9, dadurch gekennzeichnet, dass ein Verbindungssglied (3) mindestens ein Drehlager (17) aufweist, in dem ein Lenkgestänge (11, 12, 13) gelagert ist, welches den Knickwinkel zweier gelenkig miteinander verbundener Kastenteile auf ein Einzellaufwerk (2, 2', 52, 52') überträgt, welches hierzu beispielsweise einen deichselartigen Fortsatz (14) aufweist.

5. Angetriebenes Fahrwerk nach einem der Ansprüche 1-4, dadurch gekennzeichnet, dass sich ein Verbindungssglied (3) grossflächig über einen Kugeldrehkranz (7, 7') in der Horizontalebene verschwenkbar auf der Radbrücke (9, 9') oder dem Achsrahmen (59, 59') eines Einzelradlaufwerks (2, 2', 52, 52') abstutzt und dadurch die Traghöhe und vertikale Stellung der Federmittel (5, 5') beim Ausdrehen infolge Kurvenfahrt unverändert bleiben und der Ausdrehwiderstand auf ein Minimum reduziert ist.

6. Angetriebenes Fahrwerk nach einem der Ansprüche 3-5, dadurch gekennzeichnet, dass die Federmittel (5, 5') ausschliesslich der vertikalen Kastenfederung dienen und horizontale Querbewegungen des Kastenteils zulassen, und eine gute kurvenradiale Einstellung der Einzellaufwerke (2, 2', 52, 52') mit den Lenkmitteln (15,15', 16, 77, 79,79') über einen Kugeldrehkranz (7,7') ermöglicht ist.

7. Angetriebenes Fahrwerk nach einem der Ansprüche 3-6, dadurch gekennzeichnet, dass die Federmittel (5, 5') entweder pro Einzelfeder oder bei paralleler Anordnung derselben von einem Vertikaldämpfer (6, 6') gedämpft werden.

8. Angetriebenes Fahrwerk nach einem der Ansprüche 1-7, dadurch gekennzeichnet, dass ein Einzellaufwerk entweder eine nach unten hin durchgekröpfte, die beiden innengelagerten Einzelräder (8, 8') miteinander verbindende Radbrücke (9, 9') oder einen beidseitig parallel zu einer Achse (56, 56') geführten, die Innenlagerung (70, 70') eines Radsatzes (58, 58') beinhaltenden Achsrahmen (59, 59') aufweist.

9. Angetriebenes Fahrwerk nach einem der Ansprüche 1-8, dadurch gekennzeichnet, dass die Radbrücken (9, 9') beider Einzellaufwerke (2, 2') und die Achsrahmen (59, 59') beider Einzellaufwerke (52, 52') miteinander zum Zwecke der gegenseitigen Steuerung durch doppelseitig (15, 15', 16), einseitig (79, 79', 66) oder diagonal (77) angeordnete Lenkmittel verbunden sind.

10. Angetriebenes Fahrwerk nach einem der Ansprüche 1-9, dadurch gekennzeichnet, dass zwei durch ein Verbindungsglied (3) miteinander verbundene Einzellaufwerke (2, 2', 52, 52') mindestens einen Antriebsmotor (21, 21') aufweisen, der an einer Fahrwerkslängsseite samt Reduktionsgetrieben (22, 22') sowie einer auf deren, Abtriebsseite befindlichen Bremsscheibe mit zugehöriger Bremsbetätigung (23), über Federmittel (5, 5') abgefedert, am Kastenteil aufgehängt ist.

11. Angetriebenes Fahrwerk nach einem der Ansprüche 1-10, dadurch gekennzeichnet, dass die Kraftübertragung vom Antrieb mittels ausziehbarer Gelenkwellen (25, 25') auf die radaussenseitig auf den Einzelrädern (8, 8') oder den Radsätzen (58, 58') angeordneten Kegelradgetriebe (26, 26') erfolgt.

12. Angetriebenes Fahrwerk nach einem der Ansprüche 1-11, dadurch gekennzeichnet, dass die Reaktionskräfte aus Antrieb (21, 22, 25) und Bremse (23, 24), sowie Unterschiede in den Durchmessern der Räder (8,8', 58,58') die Lenkmittel (15,15', 16, 77, 66, 79,79') zur kurvenradialen Einstellung der Einzellaufwerke (2, 2', 52, 52')unbeeinflusst lassen.

13. Angetriebenes Fahrwerk nach einem der Ansprüche 1-12, dadurch gekennzeichnet, dass für die Längsmitnahme zwischen Kastenteil und Fahrwerk zwei, an eineim Einzellaufwerk (2, 2', 52, 52') in Gelenkpunkten (18) gelagerten Längslenker (19) vorgesehen sind.

14. Angetriebenes Fahrwerk nach einem der Ansprüche 1-13, dadurch gekennzeichnet, dass zur Reduktion der unabgefederten Massen eine zweistufige Abfederung des Kastenteils mit zwischen der Radbrücke (9, 9') und dem Kugeldrehkranz (7, 7') angeordneten Federmitteln (55, 55') oder neben der Innenlagerung (70, 70') des Achsrahmens (59, 59') befindliche Federmittel (78, 78') vorgesehen sind.

15. Angetriebenes Fahrwerk nach einem der Ansprüche 1-14, dadurch gekennzeichnet, dass für eine zweistufige Abfederung des Kastenteils beiderseits der Radbrücke (9,9') oder des Achsrahmens (59,59') und gegenüber diesen in der Höhe verschachtelt angeordnet, Kügeldrehkranz-Segmente vorgesehen sind, welche die Federmittel (55,55') aufnehmen.

## Claims

1. Driven chassis for underslung rail vehicles with at least two articulated body units and two individual sets of running gear (2, 2', 52, 52') which are fitted with steering means (15, 15', 16, 77, 66, 79, 79') and pivotable about their horizontal axis, characterised in that a link (3) connecting the individual sets of running gear with one another is arranged beneath the axial centre of the wheels (8, 8', 58, 58') and at its ends comprises transverse support arms (4, 4') for supporting a body unit, to which are secured at least one motor (21) and one brake (23, 24'), which drive and brake the chassis (1, 51, 51') via bevel gear drives (26, 26') arranged on the outsides of the wheels on both individual sets of running gear (2, 2', 52, 52').

2. Driven chassis according to claim 1, characterised in that a link (3) is rigid in relation to its longitudinal central plane (10) and is torsionally flexible in relation to its transverse support arms (4, 4').

3. Driven chassis according to one of claims 1 or 2, characterised in that the transverse support arms (4, 4') are arranged beneath the axial centre of the wheels (8, 8', 58, 58'), engage around the wheels either on both sides in an H-shape or on one side in a T-shape and on the outsides of the wheels comprise springing means (5, 5') over a large base for supporting a body unit.

4. Driven chassis according to one of claims 1 to 3, characterised in that a link (3) comprises at least one swivel bearing (17), in which a steering rod system (11, 12, 13) is mounted, which transmits the bending angle of two articulated body units to an individual set of running gear (2, 2', 52, 52'), which to this end comprises a pole-like extension (14), for example.

5. Driven chassis according to one of claims 1 to 4, characterised in that a link (3) is supported over a large surface area on the wheel bridge (9, 9') or the axle frame (59, 59') of an individual running gear set (2, 2', 52, 52') via a ring mount (7, 7') so as to pivot in the horizontal plane, so that the supporting height and vertical position of the springing means (5, 5') remains constant during an outward pivoting when travelling around bends and the resistance to outward pivoting is reduced to a minimum.

6. Driven chassis according to one of claims 3 to 5, characterised in that the springing means (5, 5') are used exclusively for the vertical body unit suspension and allow horizontal transverse movements of the body unit, and a good radial adjustment of the individual running gear sets (2, 2', 52, 52') to bends is made possible by means of the steering means (15, 15', 16, 77, 79, 79') via a ring mount (7, 7').

7. Driven chassis according to one of claims 3 to 6, characterised in that the springing means (5, 5') are either damped individually or, where the springing means are arranged in parallel, by a vertical damper (6, 6').

8. Driven chassis according to one of claims 1 to 7, characterised in that an individual running gear set either comprises a wheel bridge (9, 9') which connects the two internally mounted individual wheels (8, 8') with one another and is downwardly cranked or an axle frame (59, 59') which is guided parallel to an axle (56, 56') on both sides and comprises the internal mount (70, 70') of a wheel set (58, 58').

9. Driven chassis according to one of claims 1 to 8, characterised in that the wheel bridges (9, 9') of both individual running gear sets (2, 2') and the axle frames (59, 59') of both individual running gear sets (52, 52') are connected with one another for the purpose of reciprocal control by means of steering means arranged on both sides (15, 15', 16), on one side (79, 79', 66) or diagonally (77).

10. Driven chassis according to one of claims 1 to 9, characterised in that two individual running gear sets (2, 2', 52, 52') connected with one another by a link (3) comprise at least one drive motor (21, 21'), which is suspended - damped by springing means (5, 5') - from the body unit on one longitudinal side of the chassis together with reduction gearing (22, 22') and a brake disc arranged on the output side of the gearing with associated brake actuating element (23).

11. Driven chassis according to one of claims 1 to 10, characterised in that the power transmission from the drive is effected by means of telescopic hinge shafts (25, 25') to the bevel gear drives (26, 26) arranged on the outsides of the individual wheels (8, 8') or wheel sets (58, 58').

12. Driven chassis according to one of claims 1 to 11, characterised in that the reaction forces from the drive (21, 22, 25) and brake (23, 24), and differences in the diameters of the wheels (8, 8', 58, 58') do not influence the steering means (15, 15', 16, 77, 66, 79, 79') in the radial adjustment of the individual running gear sets (2, 2', 52, 52') to bends.

13. Driven chassis according to one of claims 1 to 12, characterised in that two longitudinal steering rods (19) mounted on an individual running gear set (2, 2', 52, 52') in hinge points (18) are provided for the longitudinal driving connection between the body unit and chassis.

14. Driven chassis according to one of claims 1 to 13, characterised in that, for reducing the unsprung masses, a two-stage springing of the body unit is provided with springing means (55, 55') arranged between the wheel bridge (9, 9') and the ring mount (7, 7') or springing means (78, 78') arranged adjacent the internal mount (70, 70') of the axle frame (59, 59').

15. Driven chassis according to one of claims 1 to 14, characterised in that, for a two-stage springing of the body unit, ring mount segments are provided on either side of the wheel bridge (9, 9') or axle frame (59, 59') and are vertically nested relative thereto, said ring mount segments receiving the springing means (55, 55').

## Revendications

1. Châssis entraîné pour véhicules sur rails à plate-forme basse formés d'au moins deux éléments de caisse reliés entre eux de manière articulée, comportant deux trains de roulement (2, 2', 52, 52') équipés de moyens de direction (15, 15', 16, 77, 66, 79, 79') et aptes à pivoter autour de leur axe horizontal, caractérisé en ce qu'un organe de liaison (3) reliant entre eux les trains de roulement est disposé au-dessous du milieu d'essieu des roues (8, 8', 58, 58') et comporte, à ses extrémités, des bras de support (4, 4') orientés transversalement pour l'appui d'un élément de caisse auquel sont fixés au moins un moteur (21) et un frein (23, 24') qui entraînent et freinent le châssis (1, 51, 51') par l'intermédiaire d'engrenages coniques (26, 26') disposés au niveau des deux trains de roulement individuels (2, 2', 52, 52'), sur le côté extérieur des roues.

2. Châssis entraîné selon la revendication 1, caractérisé en ce qu'un organe de liaison (3) est en soi résistant à la flexion par rapport à son plan médian longitudinal (10) et apte à la torsion par rapport à ses bras de support (4, 4') orientés transversalement.

3. Châssis entraîné selon l'une des revendications 1 ou 2, caractérisé en ce que les bras de support (4, 4') orientés transversalement se trouvent au-dessous du milieu d'essieu des roues (8, 8', 58, 58') et entourent celles-ci bilatéralement en forme de H, ou unilatéralement en forme de T, et comportent, sur le côté extérieur des roues, des moyens formant ressorts (5, 5') servant sur une grande base à l'appui d'un élément de caisse.

4. Châssis entraîné selon l'une des revendications 1 à 3, caractérisé en ce qu'un organe de liaison (3) comporte au moins un coussinet de pivotement (17) dans lequel est monté un mécanisme de direction (11, 12, 13) qui transmet l'angle de pivotement de deux éléments de caisse reliés entre eux de manière articulée à un train de roulement individuel (2, 2', 52, 52'), lequel comporte à cet effet un prolongement en forme de timon (14), par exemple.

5. Châssis entraîné selon l'une des revendications 1 à 4, caractérisé en ce qu'un organe de liaison (3) s'appuie sur une grande surface, par l'intermédiaire d'une couronne pivotante à billes (7, 7'), en pivotant dans le plan horizontal, sur le pont de roues (9, 9') ou le châssis d'essieu (59, 59') d'un train de roulement à roues individuelles (2, 2', 52, 52'), et qu'ainsi, la hauteur d'appui et le réglage vertical des moyens formant ressorts (5, 5') restent inchangés lors du pivotement dû au passage d'une courbe, et la résistance au pivotement est réduite à un minimum.

6. Châssis entraîné selon l'une des revendications 3 à 5, caractérisé en ce que les moyens formant ressorts (5, 5') servent exclusivement à la suspension verticale de la caisse et autorisent des mouvements transversaux horizontaux de l'élément de caisse, et un bon réglage radial de courbe des trains de roulement individuels (2, 2', 52, 52') est possible à l'aide des moyens de direction (15, 15', 16, 77, 79, 79'), par l'intermédiaire d'une couronne pivotante à billes (7, 7').

7. Châssis entraîné selon l'une des revendications 3 à 6, caractérisé en ce que les moyens formant ressorts (5, 5') sont amortis pour chaque ressort individuel ou moyennant une disposition parallèle des ressorts par un amortisseur vertical (6, 6').

8. Châssis entraîné selon l'une des revendications 1 à 7, caractérisé en ce qu'un train de roulement individuel comporte soit un pont de roues (9, 9') coudé vers le bas qui relie entre elles les deux roues individuelles (8, 8') montées à l'intérieur, soit un châssis d'essieu (59, 59') guidé bilatéralement, parallèlement à un essieu (56, 56') et contenant le montage intérieur (70, 70') d'un jeu de roues (58, 58').

9. Châssis entraîné selon l'une des revendications 1 à 8, caractérisé en ce que les ponts de roues (9, 9') des deux trains de roulement individuels (2, 2') et les châssis d'essieux (59, 59') des deux trains de roulement individuels (52, 52') sont reliés entre eux, en vue d'une commande mutuelle, par des moyens de direction disposés bilatéralement (15, 15', 16), unilatéralement (79, 79', 66) ou en diagonale (77).

10. Châssis entraîné selon l'une des revendications 1 à 9, caractérisé en ce que deux trains de roulement individuels (2, 2', 52, 52') reliés entre eux par un organe de liaison (3) comportent au moins un moteur d'entraînement (21, 21') qui est accroché à l'élément de caisse, sur un côté longitudinal du châssis, avec des engrenages réducteurs (22, 22') et un disque de frein situé côté sortie dudit moteur et pourvu d'une commande de frein associée (23), suspendus par l'intermédiaire de moyens formant ressorts (5, 5').

11. Châssis entraîné selon l'une des revendications 1 à 10, caractérisé en ce que la transmission de force à partir de l'entraînement se fait à l'aide d'arbres articulés extensibles (25, 25') vers les engrenages coniques (26, 26') disposés sur les roues individuelles (8, 8') ou sur les jeux de roues (58, 58'), sur le côté extérieur des roues.

12. Châssis entraîné selon l'une des revendications 1 à 11, caractérisé en ce que les forces de réaction provenant de l'entraînement (21, 22, 25) et du frein (23, 24), ainsi que des différences de diamètre des roues (8, 8', 58, 58') n'influent pas sur les moyens de direction (15, 15', 16, 77, 66, 79, 79') destinés au réglage radial de courbe des trains de roulement individuels (2, 2', 52, 52').

13. Châssis entraîné selon l'une des revendications 1 à 12, caractérisé en ce qu'il est prévu, pour l'entraînement longitudinal entre l'élément de caisse et le chassis, deux bras oscillants longitudinaux (19) montés sur un train de roulement individuel (2, 2', 52, 52') au niveau de points d'articulation (18).

14. Châssis entraîné selon l'une des revendications 1 à 13, caractérisé en ce qu'il est prévu, pour la réduction des masses non suspendues, une suspension à ressorts à deux étages de l'élément de caisse, comportant des moyens formant ressorts (55, 55') disposés entre le pont de roues (9, 9') et la couronne pivotante à billes (7, 7'), ou des moyens formant ressorts (78, 78') situés près du montage intérieur (70, 70') du châssis d'essieu (59, 59').

15. Châssis entraîné selon l'une des revendications 1 à 14, caractérisé en ce qu'il est prévu, pour une suspension à deux étages de l'élément de caisse, disposés des deux côtés du pont de roues (9, 9') ou du châssis d'essieu (59, 59') et intercalés en hauteur par rapport à ceux-ci, des segments de couronne pivotante à billes qui reçoivent les moyens formant ressorts (55, 55').
